# EUROPÄISCHE PATENTSCHRIFT

(11) **EP 4 285 057 B1**
(45) Veröffentlichungstag und Bekanntmachung des Hinweises auf die Patenterteilung: **24.09.2025**
(21) Anmeldenummer: 22708290.6
(22) Anmeldetag: 26.01.2022
(51) Int. Cl.: F24D 11/00, F24D 19/10

(54) **HEIZUNGSANLAGE UND VERFAHREN ZUM BETRIEB EINER HEIZUNGSANLAGE**
HEATING SYSTEM AND METHOD FOR OPERATING A HEATING SYSTEM
SYSTÈME DE CHAUFFAGE ET PROCÉDÉ D'ACTIONNEMENT DE SYSTÈME DE CHAUFFAGE

(30) Priorität: 28.01.2021 DE 102021101965
(43) Veröffentlichungstag der Anmeldung: 06.12.2023
(73) Patentinhaber: Viessmann Holding International GmbH, 35108 Allendorf (Eder) (DE)
(72) Erfinder: KONTOROWITZ, Benny, 35066 Frankenberg (DE); FACKINER, Julian, 35117 Münchhausen (DE)
(74) Vertreter: Wolf & Wolf Patentanwaltsgesellschaft mbH
(86) Internationale Anmeldenummer: PCT/DE2022/100067
(87) Internationale Veröffentlichungsnummer: WO 2022/161580

(56) Entgegenhaltungen:
- EP-A1- 2 306 096
- EP-A1- 3 101 352
- EP-A1- 3 594 575
- AT-A1- 513 311
- AT-B1- 513 311

## Beschreibung

Die Erfindung betrifft eine Heizungsanlage gemäß dem Oberbegriff des Patentanspruchs 1 und ein Verfahren zum Betrieb einer Heizungsanlage gemäß dem Oberbegriff des Patentanspruchs 7.

Eine Heizungsanlage der eingangs genannten Art ist aus dem Patentdokument CH 556 513 A bekannt. Bei dieser ist insbesondere am ersten Teilheizkreis ein Wärmeabnehmer, nämlich die Raumheizung mit dem Bezugszeichen 17 angeordnet. Außerdem ist auch am zweiten Teilheizkreis ein Wärmeabnehmer angeordnet, nämlich der Boiler mit dem Bezugszeichen 19. Schließlich ist bei dieser Lösung auch noch ein Bypass vorgesehen, nämlich die Beimischleitung mit dem Bezugszeichen 21.

Eine weitere Heizungsanlage dieser Art ist aus dem Patentdokument EP 2 530 391 A1 bekannt. Diese besteht aus einem ein Heizkreismedium führenden Gesamtheizkreis und einem ersten und einem zweiten, jeweils mit dem Gesamtheizkreis verbundenen, ebenfalls das Heizkreismedium führenden Teilheizkreis, wobei eine Ventileinrichtung zur Festlegung eines Heizkreismedium-Volumenstroms durch die Teilheizkreise vorgesehen ist, wobei die Ventileinrichtung einen ersten, mit dem zweiten Teilheizkreis verbundenen Anschluss, einen zweiten Anschluss und einen dritten, mit dem Gesamtheizkreis verbundenen Anschluss aufweist. Verfahrensmäßig ausgedrückt, wird bei dieser Lösung ein Heizkreismedium in einem Gesamtheizkreis geführt. Außerdem wird das Heizkreismedium in einem ersten und einem zweiten, mit dem Gesamtheizkreis verbundenen Teilheizkreis geführt. **Ferner wird** mit einer Ventileinrichtung ein Heizkreismedium-Volumenstrom durch die Teilheizkreise festgelegt. Weiterhin wird der Heizkreismedium-Volumenstrom über einen ersten Anschluss der Ventileinrichtung dem zweiten Teilheizkreis zugeführt und/oder über einen zweiten Anschluss der Ventileinrichtung geführt. Darüber hinaus wird der Heizkreismedium-Volumenstrom über einen mit dem Gesamtheizkreis verbundenen Anschluss der Ventileinrichtung zugeführt. Bei dieser Lösung ist der zweite Anschluss der Ventileinrichtung an einer Mischerleitung angeschlossen, die im Grunde den Vorlaufstrang des Gesamtheizkreises mit dessen Rücklaufstrang verbindet. weitere Heizungsanlagen dieser Art sind aus der EP 2 306 096 A1 oder EP 3 594 575 A1 bekannt.

Der Erfindung liegt die Aufgabe zugrunde, eine Heizungsanlage und ein Verfahren zum Betrieb einer Heizungsanlage der eingangs genannten Art zu verbessern. Insbesondere soll eine besonders gut bzw. einfach regelbare Heizungsanlage mit (mindestens) zwei Teilheizkreisen geschaffen werden.

Diese Aufgabe ist mit einer Heizungsanlage der eingangs genannten Art gegenständlich durch die im Kennzeichen des Patentanspruchs 1 aufgeführten Merkmale gelöst. Verfahrensmäßig ist diese Aufgabe durch die im Kennzeichen des Patentanspruchs 7 aufgeführten Merkmale gelöst.

Nach der Erfindung ist also gegenständlich vorgesehen, dass am zweiten Teilheizkreis ein Pufferspeicher vorgesehen ist. Verfahrensmäßig ist nach der Erfindung vorgesehen, dass der Heizkreismedium-Volumenstrom bei Bedarf am Bypass durch einen Pufferspeicher geführt wird.

Mit anderen Worten ausgedrückt, zeichnet sich die erfindungsgemäße Lösung somit und im Unterschied zum vorgenannten Stand der Technik dadurch aus, dass der zweite Teilheizkreis Dank der erfindungsgemäßen Anordnung der Ventileinrichtung bzw. der erfindungsgemäßen Führung des Heizkreismedium-Volumenstroms komplett unabhängig vom ersten Teilheizkreis regelbar ist. Wie weiter unten noch genauer erläutert wird, ist es dabei Dank der erfindungsgemäßen Lösung sogar möglich, die Temperatur des zweiten Teilheizkreises im Grunde allein über dessen Pumpe zu regeln, und zwar ohne dabei den ersten Teilheizkreis zu beeinflussen.

Andere vorteilhafte Weiterbildungen der erfindungsgemäßen Heizungsanlage bzw. des erfindungsgemäßen Verfahrens zum Betrieb einer Heizungsanlage ergeben sich aus den abhängigen Patentansprüchen.

Die erfindungsgemäße Heizungsanlage bzw. das erfindungsgemäße Verfahren zum Betrieb einer Heizungsanlage ist nachfolgend anhand der zeichnerischen Darstellung verschiedener Ausführungsbeispiele näher erläutert.

### Es zeigt schematisch

- Figur 1: eine erste Darstellungsweise der erfindungsgemäße Heizungsanlage;
- Figur 2: eine zweite Darstellungsweise der erfindungsgemäße Heizungsanlage, die hydraulisch aber derjenigen gemäß Figur 1 entspricht; und
- Figur 3: die aus dem eingangs genannten Stand der Technik (EP 2 530 391 A1) bekannte Heizungsanlage (vereinfacht dargestellt).

Die in Figur 1 und 2 dargestellte Heizungsanlage besteht in an sich bekannter Weise aus einem ein Heizkreismedium führenden Gesamtheizkreis 1 und einem ersten und einen zweiten, jeweils mit dem Gesamtheizkreis 1 verbundenen, ebenfalls das Heizkreismedium führenden Teilheizkreis 1.1, 1.2, wobei eine Ventileinrichtung 2 zur Festlegung eines Heizkreismedium-Volumenstroms durch die Teilheizkreise 1.1, 1.2 vorgesehen ist, wobei die Ventileinrichtung 2 einen ersten, mit dem zweiten Teilheizkreis 1.2 verbundenen Anschluss 2.1, einen zweiten Anschluss 2.2 und einen dritten, mit dem Gesamtheizkreis 1 verbundenen Anschluss 2.3 aufweist.

Wie weiterhin aus den Figuren 1 und 2 ersichtlich, ist besonders bevorzugt vorgesehen, dass der Gesamtheizkreis 1 einen Vorlaufstrang 1.0.1 und einen Rücklaufstrang 1.0.2 aufweist. Noch etwas genauer betrachtet ist dabei ferner bevorzugt vorgesehen, dass der Vorlaufstrang 1.0.1 und der Rücklaufstrang 1.0.2 einerseits über einen Wärmeübertrager 9 und andererseits über den ersten und zweiten Teilheizkreis 1.1, 1.2 miteinander verbunden ausgebildet sind. Der besagte, letztlich vorzugsweise vier Anschlüsse (nicht extra dargestellt) aufweisende und als Plattenwärmetauscher ausgebildete Wärmeübertrager 9 ist dabei seinerseits zum Beispiel als Kondensator einer Wärmepumpe ausgebildet.

Ferner ist vorgesehen, dass am ersten Teilheizkreis 1.1 mindestens ein Wärmeabnehmer 11, insbesondere bevorzugt eine Fußbodenheizung oder ein Radiator, angeordnet ist. In der Regel sind natürlich eine ganze Reihe solcher Wärmeabnehmer vorgesehen.

Außerdem ist vorgesehen, dass am zweiten Teilheizkreis 1.2 eine Teilheizkreispumpe 4 und mindestens ein Wärmeabnehmer 5, insbesondere bevorzugt eine Fußbodenheizung oder ein Radiator, angeordnet ist. Auch hier sind in der Regel selbstverständlich mehrerer solcher Wärmeabnehmer vorgesehen.

Neben der besagten Teilheizkreispumpe 4 gibt es auch bei der erfindungsgemäßen Lösung eine weitere Pumpe, allerdings keine - wie bei der Lösung gemäß Figur 3 - zweite Teilheizkreispumpe 10' am ersten Teilheizkreis 1.1, sondern eine am Rücklaufstrang 1.0.2 des Gesamtheizkreises 1 angeordnete Gesamtheizkreispumpe 10. Ferner ist am zweiten Teilheizkreis 1.2 ein Bypass 7 vorgesehen.

Verfahrensmäßig ausgedrückt, wird wie bei der Lösung gemäß Figur 3 auch bei der erfindungsgemäße Lösung ein Heizkreismedium in einem bzw. dem Gesamtheizkreis 1 geführt. Außerdem wird das Heizkreismedium in einem ersten und einem zweiten, mit dem Gesamtheizkreis 1 verbundenen Teilheizkreis 1.1, 1.2 geführt. Ferner wird mit einer Ventileinrichtung 2 ein Heizkreismedium-Volumenstrom durch die Teilheizkreise 1.1, 1.2 festgelegt. Weiterhin wird der Heizkreismedium-Volumenstrom über einen ersten Anschluss 2.1 der Ventileinrichtung 2 dem zweiten Teilheizkreis 1.2 zugeführt und/oder über einen zweiten Anschluss 2.2 der Ventileinrichtung 2 geführt. Außerdem wird der Heizkreismedium-Volumenstrom über einen mit dem Gesamtheizkreis 1 verbundenen Anschluss 2.3 der Ventileinrichtung 2 zugeführt.

Gegenständlich betrachtet, ist weiterhin vorgesehen, dass der zweite Anschluss 2.2 mit einer Zuführung 1.1.1 zum ersten Teilheizkreis 1.1 verbunden ausgebildet ist.

Verfahrensmäßig ausgedrückt, ist außerdem vorgesehen, dass bei Bedarf der Heizkreismedium-Volumenstrom dem ersten Teilheizkreis 1.1 über den zweiten Anschluss 2.2 der Ventileinrichtung 2 zugeführt wird.

Diese Maßgabe bringt dabei gegenüber der in Figur 3 dargestellten Lösung unter anderem den erheblichen Vorteil mit sich, dass die dem Wärmeabnehmer 5 des zweiten Teilheizkreises 1.2 zur Verfügung gestellte Wärmemenge allein - und somit unabhängig vom ersten Teilheizkreis 1.1 - mittels der Teilheizkreispumpe 4 regelbar ist. Oder nochmals in anderen Worten ausgedrückt: Es ist vorgesehen, dass eine an einem Wärmeabnehmer 5 des zweiten Teilheizkreises 1.2 nutzbare Temperatur (allein) über eine Drehzahl einer Teilheizkreispumpe 4 des zweiten Teilheizkreises 1.2 geregelt wird. Bei der Lösung gemäß Figur 3 ist dies nicht möglich, da sich die beiden Pumpen 4 und 10' gegenseitig beeinflussen.

Zur konkreten Umsetzung der Erfindung ist dabei besonders bevorzugt vorgesehen, dass die Ventileinrichtung 2 am Vorlaufstrang 1.0.1 des Gesamtheizkreises 1 angeordnet ist.

Dabei ist weiterhin besonders bevorzugt vorgesehen, dass mit der Ventileinrichtung 2 das Heizkreismedium bei Bedarf wahlweise vollständig über den ersten Teilheizkreis 1.1 oder vollständig über den zweiten Teilheizkreis 1.2 geführt wird. Außerdem ist - wiederum im Unterschied zur Lösung gemäß Figur 3 und weniger grundsätzlich als voranstehend beschrieben - bevorzugt vorgesehen, dass mit der Ventileinrichtung 2 eine Aufteilung des über den Anschluss 2.3 einströmenden Heizkreismediums auf die Anschlüsse 2.1, 2.2 eingestellt wird.

Ferner ist besonders bevorzugt am Rücklaufstrang 1.0.2 des Gesamtheizkreises 1 eine Leitungsverzweigung 3 mit drei Leitungsanschlüssen vorgesehen, wobei der erste Leitungsanschluss 3.1 mit dem ersten Teilheizkreis 1.1, der zweite Leitungsanschluss 3.2 mit dem zweiten Teilheizkreis 1.2 und der dritte Leitungsanschluss 3.3 mit dem Rücklaufstrang 1.0.2 des Gesamtheizkreises 1 hydraulisch verbunden ausgebildet ist.

Ferner sind besonders bevorzugt am zweiten Teilheizkreis 1.2 in Strömungsrichtung des Heizkreismediums gesehen einerseits vor der Teilheizkreispumpe 4 und vor dem Wärmeabnehmer 5 ein erster, vorzugsweise ventilfreier, Abzweig 6.1 und andererseits nach der Teilheizkreispumpe 4 und nach dem Wärmeabnehmer 5 ein zweiter, vorzugsweise ventilfreier, Abzweig 6.2 vorgesehen. Dabei ist ferner - was besonders deutlich aus der Darstellung gemäß Figur 2 hervorgeht - am ersten Teilheizkreis 1.1 ein Bypass 7 vorgesehen. Besonders bevorzugt ist darüber hinaus vorgesehen, dass die beiden Abzweige 6.1, 6.2 miteinander über den Bypass 7 hydraulisch verbunden ausgebildet sind.

Zur Volumenvergrößerung des Bypasses 7 und damit zur Verbesserung der Regelbarkeit des zweiten Teilheizkreises 1.2 ist dabei außerdem vorgesehen, dass am zweiten Teilheizkreis 1.2 ein Pufferspeicher 8 vorgesehen ist. Besonders bevorzugt ist dabei vorgesehen, dass der zweite Teilheizkreis 1.2 mit dem einerseits mit dem ersten Abzweig 6.1 und andererseits mit dem zweiten Abzweig 6.2 hydraulisch verbundenen Pufferspeicher 8 versehen ausgebildet ist. Dieser hat dabei vorzugsweise ein Volumen von weniger als 30 Liter, besonders bevorzugt weniger als 20 Liter. - Verfahrensmäßig ausgedrückt, ist vorgesehen, dass der Heizkreismedium-Volumenstrom bei Bedarf über einen am zweiten Teilheizkreis 1.2 vorgesehenen Bypass 7 geleitet und dort durch einen Pufferspeicher 8 geführt wird. Ganz besonders bevorzugt ist dabei weiterhin vorgesehen, dass ein durch den Pufferspeicher 8 geführter Anteil des Heizkreismedium-Volumenstroms mittels der Ventileinrichtung 2 und mittels einer Drehzahl einer Teilheizkreispumpe 4 des zweiten Teilheizkreises 1.2 geregelt wird.

Da ferner und im Unterschied zur Lösung gemäß Figur 3 (vergleiche hierzu insbesondere die gestrichelten Linien in Figur 1 und 3) erfindungsgemäß besonders bevorzugt vorgesehen ist, dass sowohl der erste Teilheizkreis 1.1 als auch der zweite Teilheizkreis 1.2 in Strömungsrichtung des Heizkreismediums gesehen jeweils vor und nach dem Wärmeabnehmer 5, 11 eine Anschlussschnittstelle 5.1, 5.2, 11.1, 11.2 zur partiellen An- und Abkopplung der beiden Teilheizkreise 1.1, 1.2 aufweist, ergibt sich schließlich vorteilhaft, dass neben der Ventileinrichtung 2 und dem Pufferspeicher 8 sowohl die Gesamtheizkreispumpe 10 als auch die Teilheizkreispumpe 4 an einem zentralen Ort in einem Gebäude angeordnet sein können.

### Bezugszeichenliste

- 1: Gesamtheizkreis
- 1.0.1: Vorlaufstrang
- 1.0.2: Rücklaufstrang
- 1.1: Teilheizkreis
- 1.1.1: Zuführung
- 1.2: Teilheizkreis
- 2: Ventileinrichtung
- 2.1: erster Anschluss
- 2.2 2.3: zweiter Anschluss dritter Anschluss
- 3: Leitungsverzweigung erster Leitungsanschluss
- 3.1 3.2: zweiter Leitungsanschluss
- 3.3: dritter Leitungsanschluss
- 4: Teilheizkreispumpe
- 5: Wärmeabnehmer
- 5.1 5.2: Anschlussschnittstelle Anschlussschnittstelle
- 6.1: erster Abzweig
- 6.2: zweiter Abzweig
- 7: Bypass
- 8: Pufferspeicher
- 9: Wärmeübertrager
- 10: Gesamtheizkreispumpe
- 10': Teilheizkreispumpe
- 11: Wärmeabnehmer
- 11.1: Anschlussschnittstelle
- 11.2: Anschlussschnittstelle

## Patentansprüche

1. Heizungsanlage, umfassend einen ein Heizkreismedium führenden Gesamtheizkreis (1) und einen ersten und einen zweiten, jeweils mit dem Gesamtheizkreis (1) verbundenen, ebenfalls das Heizkreismedium führenden Teilheizkreis (1.1, 1.2), wobei eine Ventileinrichtung (2) zur Festlegung eines Heizkreismedium-Volumenstroms durch die Teilheizkreise (1.1, 1.2) vorgesehen ist, wobei die Ventileinrichtung (2) einen ersten, mit dem zweiten Teilheizkreis (1.2) verbundenen Anschluss (2.1), einen zweiten Anschluss (2.2) und einen dritten, mit dem Gesamtheizkreis (1) verbundenen Anschluss (2.3) aufweist, wobei der zweite Anschluss (2.2) mit einer Zuführung (1.1.1) zum ersten Teilheizkreis (1.1) verbunden ausgebildet ist, wobei am ersten Teilheizkreis (1.1) ein Wärmeabnehmer (11) angeordnet ist, wobei am zweiten Teilheizkreis (1.2) eine Teilheizkreispumpe (4) und ein Wärmeabnehmer (5) angeordnet und ein Bypass (7) vorgesehen ist,
**dadurch gekennzeichnet,**
**dass** am zweiten Teilheizkreis (1.2) zur Volumenvergrößerung des Bypasses (7) und damit zur Verbesserung der Regelbarkeit des zweiten Teilkreises (1.2) ein Pufferspeicher (8) vorgesehen ist.

2. Heizungsanlage nach Anspruch 1, wobei der Gesamtheizkreis (1) einen Vorlaufstrang (1.0.1) und einen Rücklaufstrang (1.0.2) aufweist,
**dadurch gekennzeichnet,**
**dass** die Ventileinrichtung (2) am Vorlaufstrang (1.0.1) des Gesamtheizkreises (1) angeordnet ist.

3. Heizungsanlage nach Anspruch 1 oder 2, wobei der Gesamtheizkreis (1) einen Vorlaufstrang (1.0.1) und einen Rücklaufstrang (1.0.2) aufweist,
**dadurch gekennzeichnet,**
**dass** am Rücklaufstrang (1.0.2) des Gesamtheizkreises (1) eine Leitungsverzweigung (3) mit drei Leitungsanschlüssen vorgesehen ist, wobei der erste Leitungsanschluss (3.1) mit dem ersten Teilheizkreis (1.1), der zweite Leitungsanschluss (3.2) mit dem zweiten Teilheizkreis (1.2) und der dritte Leitungsanschluss (3.3) mit dem Rücklaufstrang (1.0.2) des Gesamtheizkreises (1) hydraulisch verbunden ausgebildet ist.

4. Heizungsanlage nach einem der Ansprüche 1 bis 3,
**dadurch gekennzeichnet,**
**dass** am zweiten Teilheizkreis (1.2) in Strömungsrichtung des Heizkreismediums gesehen einerseits vor der Teilheizkreispumpe (4) und vor dem Wärmeabnehmer (5) ein erster Abzweig (6.1) und andererseits nach der Teilheizkreispumpe (4) und nach dem Wärmeabnehmer (5) ein zweiter Abzweig (6.2) vorgesehen sind.

5. Heizungsanlage nach Anspruch 4,
**dadurch gekennzeichnet,**
**dass** die beiden Abzweige (6.1, 6.2) miteinander über den Bypass (7) hydraulisch verbunden ausgebildet sind.

6. Heizungsanlage nach Anspruch 5,
**dadurch gekennzeichnet,**
**dass** der Bypass (7) mit dem einerseits mit dem ersten Abzweig (6.1) und andererseits mit dem zweiten Abzweig (6.2) hydraulisch verbundenen Pufferspeicher (8) versehen ausgebildet ist.

7. Verfahren zum Betrieb einer Heizungsanlage, bei dem ein Heizkreismedium in einem Gesamtheizkreis (1) geführt wird, bei dem das Heizkreismedium in einem ersten und einem zweiten, mit dem Gesamtheizkreis (1) verbundenen Teilheizkreis (1.1, 1.2) geführt wird, bei dem mit einer Ventileinrichtung (2) ein Heizkreismedium-Volumenstrom durch die Teilheizkreise (1.1, 1.2) festgelegt wird, bei dem der Heizkreismedium-Volumenstrom über einen ersten Anschluss (2.1) der Ventileinrichtung (2) dem zweiten Teilheizkreis (1.2) zugeführt und/oder über einen zweiten Anschluss (2.2) der Ventileinrichtung (2) geführt wird und bei dem der Heizkreismedium-Volumenstrom über einen mit dem Gesamtheizkreis (1) verbundenen Anschluss (2.3) der Ventileinrichtung (2) zugeführt wird, wobei bei Bedarf der Heizkreismedium-Volumenstrom dem ersten Teilheizkreis (1.1) über den zweiten Anschluss (2.2) der Ventileinrichtung (2) zugeführt wird, wobei der Heizkreismedium-Volumenstrom bei Bedarf über einen am zweiten Teilheizkreis (1.2) vorgesehenen Bypass (7) geleitet wird,
**dadurch gekennzeichnet,**
**dass** der Heizkreismedium-Volumenstrom bei Bedarf am Bypass (7) zur Volumenvergrößerung des Bypasses (7) und damit zur Verbesserung der Regelbarkeit des zweiten Teilkreises (1.2) durch einen Pufferspeicher (8) geführt wird.

8. Verfahren nach Anspruch 7,
**dadurch gekennzeichnet,**
**dass** eine an einem Wärmeabnehmer (5) des zweiten Teilheizkreises (1.2) nutzbare Temperatur über eine Drehzahl einer Teilheizkreispumpe (4) des zweiten Teilheizkreises (1.2) geregelt wird.

9. Verfahren nach Anspruch 7 oder 8,
**dadurch gekennzeichnet,**
**dass** ein durch den Pufferspeicher (8) geführter Anteil des Heizkreismedium-Volumenstroms mittels der Ventileinrichtung (2) und mittels einer Drehzahl einer Teilheizkreispumpe (4) des zweiten Teilheizkreises (1.2) geregelt wird.

10. Verfahren nach einem der Ansprüche 7 bis 9,
**dadurch gekennzeichnet,**
**dass** mit der Ventileinrichtung (2) das Heizkreismedium bei Bedarf wahlweise vollständig über den ersten Teilheizkreis (1.1) oder vollständig über den zweiten Teilheizkreis (1.2) geführt wird.

11. Verfahren nach einem der Ansprüche 7 bis 9,
**dadurch gekennzeichnet,**
**dass** mit der Ventileinrichtung (2) eine Aufteilung des über den Anschluss (2.3) einströmenden Heizkreismediums auf die Anschlüsse (2.1, 2.2) eingestellt wird.

## Claims

1. A heating system comprising an overall heating circuit (1) guiding a heating circuit medium and a first and a second sub-heating circuit (1.1, 1.2) connected in each case to the overall heating circuit (1) and also guiding the heating circuit medium, wherein a valve device (2) is provided for defining a heating circuit medium volumetric flow through the sub-heating circuits (1.1, 1.2), wherein the valve device (2) has a first connection (2.1) connected to the second sub-heating circuit (1.2), a second connection (2.2) and a third connection (2.3) connected to the overall heating circuit (1), wherein the second connection (2.2) is configured to be connected to a feed (1.1.1) for the first sub-heating circuit (1.1), wherein a heat consumer (11) is arranged on the first sub-heating circuit (1.1), wherein a sub-heating circuit pump (4) and a heat consumer (5) are arranged on the second sub-heating circuit (1.2), and a bypass (7) is provided,
**characterised in that**
a buffer store (8) is provided on the second sub-heating circuit (1.2) for increasing the volume of the bypass (7) and thus for improving the controllability of the second sub-heating circuit (1.2).

2. The heating system according to claim 1, wherein the overall heating circuit (1) has a flow line (1.0.1) and a return line (1.0.2),
**characterised in that**
the valve device (2) is arranged on the flow line (1.0.1) of the overall heating circuit (1).

3. The heating system according to claim 1 or 2, wherein the overall heating circuit (1) has a flow line (1.0.1) and a return line (1.0.2),
**characterised in that**
a line branching (3) with three line connections is provided on the return line (1.0.2) of the overall heating circuit (1), wherein the first line connection (3.1) is configured to be hydraulically connected to the first sub-heating circuit (1.1), the second line connection (3.2) to the second sub-heating circuit (1.2) and the third line connection (3.3) to the return line (1.0.2) of the overall heating circuit (1).

4. The heating system according to one of claims 1 to 3,
**characterised in that**
on the second sub-heating circuit (1.2), when viewed in the direction of flow of the heating circuit medium, on the one hand, a first branching (6.1) is provided upstream of the sub-heating circuit pump (4) and upstream of the heat consumer (5) and, on the other hand, a second branching (6.2) is provided downstream of the sub-heating circuit pump (4) and downstream of the heat consumer (5).

5. The heating system as claimed in claim 4,
**characterised in that**
the two branchings (6.1, 6.2) are configured to be hydraulically connected together via the bypass (7).

6. The heating system as claimed in claim 5,
**characterised in that**
the bypass (7) is configured to be provided with the buffer store (8) which is hydraulically connected, on the one hand, to the first branching (6.1) and, on the other hand, to the second branching (6.2).

7. A method for operating a heating system, in which a heating circuit medium is guided in an overall heating circuit (1), in which the heating circuit medium is guided in a first and a second sub-heating circuit (1.1, 1.2) connected to the overall heating circuit (1), in which a heating circuit medium volumetric flow through the sub-heating circuits (1.1, 1.2) is defined by a valve device (2), in which the heating circuit medium volumetric flow is fed via a first connection (2.1) of the valve device (2) to the second sub-heating circuit (1.2) and/or is guided via a second connection (2.2) of the valve device (2) and in which the heating circuit medium volumetric flow is fed to the valve device (2) via a connection (2.3) which is connected to the overall heating circuit (1), wherein the heating circuit medium volumetric flow, if required, is fed to the first sub-heating circuit (1.1) via the second connection (2.2) of the valve device (2), wherein the heating circuit medium volumetric flow, if required, is delivered via a bypass (7) provided on the second sub-heating circuit (1.2),
**characterised in that**
the heating circuit medium volumetric flow, if required, is guided on the bypass (7) through a buffer store (8) for increasing the volume of the bypass (7) and thus for improving the controllability of the second sub-heating circuit (1.2).

8. The method according to claim 7,
**characterised in that**
a usable temperature at a heat consumer (5) of the second sub-heating circuit (1.2) is regulated via a rotational speed of a sub-heating circuit pump (4) of the second sub-heating circuit (1.2).

9. The method according to claim 7 or 8,
**characterised in that**
a proportion of the heating circuit medium volumetric flow guided through the buffer store (8) is regulated by means of the valve device (2) and by means of a rotational speed of a sub-heating circuit pump (4) of the second sub-heating circuit (1.2).

10. The method according to one of claims 7 to 9,
**characterised in that**
the heating circuit medium, if required, is selectively guided by the valve device (2) entirely via the first sub-heating circuit (1.1) or entirely via the second sub-heating circuit (1.2).

11. The method according to one of claims 7 to 9,
**characterised in that**
a distribution of the heating circuit medium, which flows in via the connection (2.3), to the connections (2.1, 2.2) is set by the valve device (2).

## Revendications

1. Installation de chauffage, comprenant un circuit de chauffage global (1) conduisant un fluide de circuit de chauffage et un premier et un deuxième circuits de chauffage partiels (1.1, 1.2), raccordés sur le circuit de chauffage global (1), conduisant également le fluide de circuit de chauffage, un dispositif de soupape (2) destiné à déterminer un débit volumétrique de fluide de circuit de chauffage à travers les circuits de chauffage partiels (1.1, 1.2) étant prévu, le dispositif de soupape (2) comportant un premier raccord (2.1), raccordé sur le deuxième circuit de chauffage partiel (1.2), un deuxième raccord (2.2) et un troisième raccord (2.3), raccordé sur le circuit de chauffage global (1), le deuxième raccord (2.2) étant conçu en étant raccordé sur une alimentation (1.1.1) vers le premier circuit de chauffage partiel (1.1), sur le premier circuit de chauffage partiel (1.1) étant placé un consommateur de chaleur (11), sur le deuxième circuit de chauffage partiel (1.2) étant placés une pompe de circuit de chauffage partiel (4) et un consommateur de chaleur (5) et étant prévue une dérivation (7),
**caractérisée**
**en ce que** sur le deuxième circuit de chauffage partiel (1.2), il est prévu un accumulateur tampon (8), pour augmenter le volume de la dérivation (7) et pour améliorer ainsi la capacité de régulation du deuxième circuit partiel (1.2).

2. Installation de chauffage selon la revendication 1, le circuit de chauffage global (1) comportant une voie aller (1.0.1) et une voie retour (1.0.2),
**caractérisée**
**en ce que** le dispositif de soupape (2) est placé sur la voie aller (1.0.1) du circuit de chauffage global (1).

3. Installation de chauffage selon la revendication 1 ou 2, le circuit de chauffage global (1) comportant une voie aller (1.0.1) et une voie retour (1.0.2)
**caractérisée**
**en ce que** sur la voie retour (1.0.2) du circuit de chauffage global (1) est prévue une ramification (3) de conduite, pourvue de trois raccords de conduite, le premier raccord de conduite (3.1) étant conçu en étant hydrauliquement raccordé sur le premier circuit de chauffage partiel (1.1), le deuxième raccord de conduite (3.2) étant conçu en étant hydrauliquement raccordé sur le deuxième circuit de chauffage partiel (1.2) et le troisième raccord de conduite (3.3) étant conçu en étant hydrauliquement raccordé sur la voie retour (1.0.2) du circuit de chauffage global (1).

4. Installation de chauffage selon l'une quelconque des revendications 1 à 3,
**caractérisée**
**en ce que** sur le deuxième circuit de chauffage partiel (1.2), considéré dans la direction de circulation du fluide de circuit de chauffage, il est prévu d'une part à l'avant de la pompe de circuit de chauffage partiel (4) et à l'avant du consommateur de chaleur (5) un premier embranchement (6.1) et d'autre part, après la pompe de circuit de chauffage partiel (4) et après le consommateur de chaleur (5), il est prévu un deuxième embranchement (6.2).

5. Installation de chauffage selon la revendication 4,
**caractérisée**
**en ce que** les deux embranchements (6.1, 6.2) sont conçus en étant hydrauliquement raccordés l'une sur l'autre par l'intermédiaire de la dérivation (7).

6. Installation de chauffage selon la revendication 5,
**caractérisée**
**en ce que** la dérivation (7) est conçue en étant munie de l'accumulateur tampon (8) hydrauliquement raccordé d'une part sur le premier embranchement (6.1) et d'autre part sur le deuxième embranchement (6.2).

7. Procédé opérationnel d'une installation de chauffage, lors duquel, l'on conduit un fluide de circuit de chauffage dans un circuit de chauffage global (1), lors duquel l'on conduit le fluide de circuit de chauffage dans un premier et un deuxième circuits de chauffage partiels (1.1, 1.2), raccordés sur le circuit de chauffage global (1), lors duquel avec un dispositif de soupape (2), l'on détermine un débit volumétrique de fluide de circuit de chauffage à travers les circuits de chauffage partiels (1.1, 1.2), lors duquel l'on alimente le débit volumétrique de fluide de circuit de chauffage vers le deuxième circuit de chauffage partiel (1.2) par l'intermédiaire d'un premier raccord (2.1) du dispositif de soupape (2) et/ou on le conduit par l'intermédiaire d'un deuxième raccord (2.2) du dispositif de soupape (2) et lors duquel l'on alimente le débit volumétrique de fluide de circuit de chauffage par l'intermédiaire d'un raccord (2.3) du dispositif de soupape (2), raccordé sur le circuit de chauffage global (1), en cas de besoin, le débit volumétrique de fluide de circuit de chauffage étant alimenté vers le premier circuit de chauffage partiel (1.1) par l'intermédiaire du deuxième raccord (2.2) du dispositif de soupape (2), le débit volumétrique de fluide de circuit de chauffage étant dirigé en cas de besoin par l'intermédiaire d'une dérivation (7) prévue sur le deuxième circuit de chauffage partiel (1.2),
**caractérisé**
**en ce qu'**en cas de besoin, sur la dérivation (7) pour augmenter le volume de la dérivation (7) et ainsi pour améliorer la capacité de régulation du deuxième circuit partiel (1.2), l'on conduit le débit volumétrique du fluide de circuit de chauffage à travers un accumulateur tampon (8).

8. Procédé selon la revendication 7,
**caractérisé**
**en ce que** l'on régule une température utilisable sur un consommateur de chaleur (5) du deuxième circuit de chauffage partiel (1.2) par l'intermédiaire d'une vitesse de rotation d'une pompe de circuit de chauffage partiel (4) du deuxième circuit de chauffage partiel (1.2).

9. Procédé selon la revendication 7 ou 8,
**caractérisé**
**en ce que** l'on régule une part du débit volumétrique de fluide de circuit de chauffage conduite à travers l'accumulateur tampon (8) au moyen du dispositif de soupape (2) et au moyen d'une vitesse de rotation de la pompe de circuit de chauffage partiel (4) du deuxième circuit de chauffage partiel (1.2).

10. Procédé selon l'une quelconque des revendications 7 à 9,
**caractérisé**
**en ce qu'**à l'aide du dispositif de soupape (2), en cas de besoin, l'on conduit sélectivement le fluide de circuit de chauffage totalement par l'intermédiaire du premier circuit de chauffage partiel (1.1) ou totalement par l'intermédiaire du deuxième circuit de chauffage partiel (1.2).

11. Procédé selon l'une quelconque des revendications 7 à 9,
**caractérisé**
**en ce qu'**à l'aide du dispositif de soupape (2), l'on règle une répartition du fluide de circuit de chauffage affluant par l'intermédiaire du raccord (2.3) vers les raccords (2.1, 2.2).
